# DEMANDE DE BREVET EUROPEEN

(11) **EP 0 338 930 A1**
(43) Date de publication de la demande: **25.10.1989**
(21) Numéro de dépôt: 89401101.4
(22) Date de dépôt: 20.04.1989
(51) Int. Cl.: H01H 71/52

(54) **Disjoncteurs ou disjoncteurs differentiels**

(30) Priorité: 22.04.1988 FR 8805327; 22.04.1988 FR 8805328
(71) Demandeur: HAGER ELECTRO S.A., F-67210 Obernai (FR)
(72) Inventeur: Roiatti, Jean-Marie, F-67230 Benfeld (FR); Deckert, Francis, F-67190 Mutzig (FR)
(74) Mandataire: Bernasconi, Jean

(57) **Abrégé**

L'appareil comporte un mécanisme de serrure avec un organe rotatif (15′) entraînant excentriquement une biellette (19′) s'appliquant contre une portée (23′) d'un porte-contact (21′) basculant autour d'un axe fixe et portant le contact mobile (29′), des moyens susceptibles d'être actionnés par un moyen de disjonction (9′) et comportant au moins une pièce (38′) articulée sur le porte-contact (21′) sur un axe (39′) excentré par rapport à l'axe de rotation du porte-contact (21′), laquelle pièce (38′) coopère avec l'extrémité (24′), de la biellette (19′), en contact avec la portée (23′) pour assurer l'échappement de ladite extrémité (24′) loin de la portée (23′) du porte-contact (21′) en position de contact fermé lorsque ledit moyen de disjonction (9′) est actionné.

## Description

La présente invention a trait à un perfectionnement aux disjoncteurs ou disjoncteurs différentiels du type comprenant, dans un boîtier généralement modulaire, deux ou plusieurs bornes de raccordement, un ou plusieurs contacts mobiles, un ou plusieurs constacts fixes, un moyen de mécanisme de serrure permettant, à partir d'un organe d'actionnement tel que par exemple une manette ou un bouton-poussoir, de faire basculer le contact mobile entre une position d'ouverture éloignée du contact fixe et une position de fermeture rapprochée du contact fixe, et vice-versa, et des moyens de disjonction, par exemple du type magnétothermique, comprenant une bobine de disjonction avec un noyau mobile rappelé par ressort et portant un percuteur, et une bilame de disjonction, le mécanisme étant agencé pour qu'en position de fermeture de contact, il puisse être libéré et rapidement ouvert par l'action de l'un quelconque des moyens de disjonction.

Un dispositif de ce genre est par exemple décrit dans la demande de brevet français FR-A-2.522.931.

Le brevet EP-A-0.105.945 décrit un dispositif dans lequel un levier est pivoté sur le même axe que le porte-contact. Cette pièce peut être actionnée par une armature mobile d'une bobine de disjonction. Elle est normalement repoussée en direction de verrouillage par un ressort hélicoïdal porté par le porte-contact et son bras de blocage possède une surface de cliquet sensiblement perpendiculaire au rayon provenant de son point d'articulation pour maintenir l'extrémité de la bielle contre une surface inclinée du porte-contact. La surface de cliquet s'oppose à la remontée vers le haut de l'axe de la bielle. Elle permet ainsi de libérer la bielle en cas de déclenchement.

Le brevet FR-A-2.605.454 décrit un mécanisme utilisant trois pièces, à savoir un porte-contact, une platine articulée autour du même axe que le porte-contact et un levier déclencheur.

Cette platine constitue une pièce supplémentaire interposée entre la biellette et le porte-contact, ce qui nécessite l'interposition, entre la platine et le porte-contact, d'un puissant ressort repoussant le porte-contact en direction de contact et, en sens inverse, la platine vers la biellette sur laquelle elle exerce l'effort transmis par le ressort. C'est en fait le levier déclencheur qui joue le rôle de cliquet, la platine jouant le rôle d'un succédané du porte-contact. Par ailleurs, le ressort supplémentaire introduit entre la platine et le porte-contact exerce toujours un effort maximal. En outre, ce dispositif est peu précis dans son positionnement.

Par ailleurs, tous ces dispositifs ne présentent pas une grande sûreté de fonctionnement dans le temps. En effet, la matière constituant les pièces du mécanisme de serrure est sujette à des déformations, en particulier au fluage, lorsque la serrure reste longtemps sans se déclencher. Il n'est ainsi pas rare de constater un blocage du mécanisme lors d'une disjonction, notamment du fait de pièces en matière plastique.

La présente invention se propose de perfectionner de tels appareils notamment au niveau de leur mécanisme de serrure.

Elle se propose notamment de fournir un mécanisme de serrure qui se déclenche de manière appropriée à coup sûr, même après une longue période sans disjonction.

Un autre objectif de l'invention est de fournir un tel appareil dont le méchanisme puisse être monté aussi bien manuellement que de façon automatique.

Un autre objectif de l'invention est de réaliser, pour un tel appareil, un mécanisme extrêmement compact libérant un grand volume dans le boîtier de l'appareil et autorisant de grandes chambres de coupure et un pouvoir élevé de coupure, par exemple de 10.000 à 15.000 ampères.

Un autre objectif de l'invention est de réaliser un tel appareil à prix de revient peu élevé.

L'invention a pour objet un appareil tel que disjoncteur ou disjoncteur différentiel, disposé dans un boîtier de type modulaire, présentant deux ou plusieurs bornes de raccordement, au moins un contact fixe et au moins un contact mobile susceptible de se rapprocher et de s'éloigner du contact fixe, un mécanisme à genouillère actionné par un organe de manoeuvre et comprenant une biellette articulée autour d'un premier axe sur l'organe de manoeuvre et susceptible d'être entraîné par l'organe de manoeuvre, un porte-contact rotatif dans lequel est pivoté au moins un contact mobile et présentant une portée contre laquelle s'applique la deuxième extrémité de la biellette pour l'entraînement du porte-contact rotatif en direction de fermeture de contact contre l'effet d'un puissant ressort de rappel, et des moyens suceptibles d'être actionnés par un moyen de disjonction pour autoriser la cassure de la genouillère et la séparation du contact mobile d'avec le contact fixe, caractérisé en ce que lesdits moyens susceptibles d'être actionnés par le moyen de disjonction comportent au moins une pièce articulée sur le porte-contact rotatif autour d'un axe excentré par rapport à l'axe de rotation dudit porte-contact rotatif et coopérant avec ladite deuxième extrémité de la biellette pour assurer l'échappement de ladite extrémité loin de la portée du porte-contact en position de contact fermé lorsque ledit moyen de disjonction est actionné.

L'excentration de l'axe de ladite pièce articulée facilite sa libération par rapport à la biellette lors de l'actionnement du moyen de disjonction.

Dans une première forme de réalisation, ladite pièce forme un déclencheur pivotant autour dudit axe excentré du porte-contact et présentant une partie susceptible, lors de sa rotation, d'entraîner la biellette en rotation autour de son premier axe pour dégager la deuxième extrémité de la biellette loin de la portée du porte-contact.

Ainsi, lorsque le déclencheur est entraîné à partir des moyens de disjonction, il écarte la biellette de la portée du porte-contact, portée sensiblement perpendiculaire à la direction de l'effort transmis à la biellette lorsque la genouillère est arc-boutée.

Dans une deuxième forme de réalisation, ladite pièce est un cliquet pivotant autour dudit axe excentré sur le porte-contact et présentant une surface permettant, en complément de la portée du porte-contact, de maintenir ladite deuxième extrémité de la biellette en appui sur ladite portée en position de contact fermé et autorisant l'échappement spontané de ladite deuxième extrémité de biellette loin de la portée du porte-contact lorsque ledit cliquet est actionné par le moyen de disjonction.

De préférence, l'appareil selon l'invention comporte simultanément un déclencheur et un cliquet tels que définis ci-dessus.

Dans ce cas, ledit déclencheur et ledit cliquet sont, de préférence, constitués d'une seule pièce présentant une surface de cliquet en contact avec ladite deuxième extrémité de la biellette appliquée contre la portée du porte-contact en position fermée, et une surface de déclencheur venant en contact avec ladite biellette après que la surface du cliquet a été éloignée pour autoriser l'échappement.

Cette disposition permet d'assurer un fonctionnement à coup sûr du mécanisme de serrure lors du déclenchement du moyen de disjonction. Si l'éloignement de la surface de cliquet ne s'est pas accompagné du dégagement de la biellette et du basculement du porte-contact, par exemple en raison du blocage de certaines pièces par déformation de matière, le déclencheur vient, en temps utile, dégager positivement l'extrémité de la biellette loin de la portée du porte-contact.

De préférence, le déclencheur est réalisé sous forme d'une pièce en forme de fourche rappelée autour de son axe par un ressort en direction de maintien de biellette, les bras dudit déclencheur présentant des fentes oblongues dans lesquelles peuvent se déplacer les parties d'extrémité de la biellette.

Dans une forme de réalisation préférée, la portée du porte-contact, contre laquelle s'applique la deuxième extrémité de la biellette, est inclinée dans la direction favorisant l'échappement du cliquet hors de la portée du porte-contact rappelé par son ressort de contact, le cliquet, pivoté sur le porte-contact en étant rappelé avec une faible force vers celui-ci, présentant une surface de retenue de biellette orientée perpendiculairement au rayon géométrique joignant ladite surface à l'axe de pivotement du cliquet sur le porte-contact, de sorte qu'un léger effort sur le cliquet dans la direction tendant à éloigner le cliquet du porte-contact suffit à dégager la biellette qui est alors libre de s'échapper de la rampe sous l'action engendrée par le ressort de contact, en direction d'ouverture de contact, du ressort de contact au niveau de la surface inclinée de la portée du porte-contact.

Le cliquet est avantageusement réalisé de façon fourchue pour présenter deux branches portant chacune une surface de retenue de biellette. De préférence, le cliquet est réalisé en métal par découpage-pliage.

Dans le mode de réalisation à cliquet et à déclencheur, en une seule pièce, il peut s'agir d'une pièce fourchue à deux bras fendus longitudinalement, les branches supérieures desdits bras présentant une surface de cliquet, les branches inférieures constituant le déclencheur proprement dit.

Pour l'actionnement du cliquet et/ou du déclencheur par les moyens de disjonction dans la direction autorisant l'échappement et/ou le dégagement positif de la biellette, le dispositif peut avantageusement prévoir un levier entraîneur, de préférence monté également sur le porte-contact autour d'un axe de préférence excentré du porte-contact, de préférence l'axe de pivotement du cliquet et/ou du déclencheur. Le levier entraîneur et le déclencheur et/ou le cliquet peuvent être agencés de manière qu'il existe un jeu approprié entre eux lors du réarmement du mécanisme de serrure. Le levier entraîneur peut également faire partie intégrante, d'une seule pièce, du cliquet et/ou du déclencheur.

Selon un perfectionnement de l'invention, la disposition géométrique des différents éléments peut être telle que, lors de l'ouverture forcée par l'actionnement d'un percuteur coulissant entraîné par un noyau d'une bobine de disjonction, les bras de levier entre, d'une part, le point d'impact et l'axe de basculement du porte-contact et, d'autre part, le point où la force du ressort se transmet au porte-contact, amplifient l'ensemble des moments générés par les forces tendant à provoquer l'ouverture.

De façon avantageuse, la direction de la biellette, à la partie supérieure du boîtier, peut être parallèle ou sensiblement parallèle à ladite partie supérieure, les autres pièces du mécanisme étant disposées en dessous de ce niveau.

L'invention va être maintenant décrite en détail à l'aide d'exemples de réalisation non limitatifs, pris en référence au dessin annexé dans lequel :
la figure 1 représente une vue schématique du mécanisme de serrure de disjoncteur à déclencheur en position de repos,
la figure 2 représente une vue en perspective éclatée de ce mécanisme,
les figures 3 et 4 représentent deux vues en perspective des principales pièces du mécanisme assemblées,
la figure 5 représente une vue selon la figure 1 pendant la fermeture de contact,
la figure 6 représente une autre vue au moment de la libération du contact mobile pour la fermeture,
la figure 7 représente une vue selon la figure 1 en position de contact fermé,
la figure 8 représente une vue selon la figure 1 lors de l'ouverture par le percuteur,
la figure 9 représente une vue schématique du mécanisme de serrure de disjoncteur à cliquet en position de repos,
la figure 10 représente une vue en perspective éclatée de ce mécanisme,
les figures 11 et 12 représentent deux vues en perspective des principales pièces du mécanisme assemblées,
la figure 13 représente une vue selon la figure 1 pendant la fermeture de contact,
la figure 14 représente une vue au moment de la libération du contact mobile pour la fermeture brusque du contact,
la figure 15 représente une vue selon la figure 1 en position de contact fermé,
la figure 16 représente une vue selon la figure 1 lors de l'ouverture par le percuteur.
les figures 17 et 18 représentent des vues schématiques latérales du mode de réalisation préféré de l'invention, montrant un mécanisme de serrure, à cliquet et à déclencheur, respectivement en position de contact fermé et au moment de la libération du contact mobile.

On se réfère tout d'abord aux figures 1 et 9 représentant respectivement un mode de réalisation à déclencheur (repères numériques inférieurs à 100) et un mode de réalisation à cliquet (repères numériques supérieurs à 100).

Le mécanisme de serrure de disjoncteur a été représenté dans son environnement, c'est-à-dire dans la partie supérieure d'un boîtier 1,101,avec deux bornes à cage 2,102 et 3,103. La borne 2,102 reçoit un prolongement conducteur 4,104 d'une culasse 5,105 contenant la bobine de disjonction 6,106 avec son noyau fixe 7,107 et son noyau mobile 8,108 rappelé par ressort et portant le percuteur 9,109, la bobine étant, par soudure, en liaison électrique avec le prolongement 4,104 et un contact fixe 10,110. La borne 3,103 reçoit l'extrémité 11,111 d'une pièce 12,112 découpée pour porter une bilame 13,113 et se prolongeant par une électrode coopérant avec une chambre d'arc 14,114 située sous la culasse 5,105, ladite borne 3,103 étant reliée électriquement au contact mobile par une tresse conductrice usuelle (non représentée).

Le mécanisme comporte les pièces suivantes (voir notamment les figures 1 à 4 et 9 à 12) :
- un organe rotatif de manoeuvre 15,115 avec sa manette 16,116 émergeant hors du boîtier 1,101, pivoté sur un axe fixe 17,117 et rappelé en sens horaire par un ressort 18,118,
- une biellette 19,119 qui, dans le mode de réalisation à déclencheur a une forme en maillon de chaîne articulé par un axe d'extrémité 20 sur l'organe de manoeuvre 15, excentriquement par rapport à l'axe fixe 17, tandis que, dans le mode de réalisation à cliquet, elle présente une forme d'étrier, articulé à son extrémité 120 sur l'organe de manoeuvre 115, excentriquement par rapport à l'axe fixe 117,
- un porte-contact rotatif 21,121 pivoté selon un axe fixe par des pivots 22,122, et présentant à sa partie supérieure, du côté orienté vers l'organe de manoeuvre 15,115, une portée convenablement inclinée 23,123 recevant l'autre extrémité 24,124 de la biellette de façon à permettre à la biellette, déplacée vers la droite (figures 1 et 9) par un mouvement anti-horaire de l'organe de manoeuvre 15,115, de basculer le porte-contact en sens horaire autour de son axe fixe ; de l'autre côté, le porte-contact 21,121 présente deux portées concaves semi-circulaires 25,125 recevant de façon pivotante le contact mobile ; le porte-contact 21,121 présente, à la figure 1, deux ergots latéraux 26 et, à la figure 9, un ergot latéral 126, destiné(s) respectivement à limiter son débattement angulaire ; à la partie inférieure se trouve une came arrondie 28,128 destinée à coopérer avec un dispositif de fermeture brusque du contact mobile ; du côté de la portée 25,125 et du ou des ergots 26,126, le porte-contact est fendu dans le sens de la longueur pour recevoir le contact mobile,
- un contact mobile allongé 29,129 présentant des tourillons supérieurs 30,130 pivotant dans les portées 25,125, un relief postérieur 31,131, présentant une gorge dans le cas du mode de réalisation à cliquet, un moyen 32,132 destiné à coopérer avec le dispositif de déclenchement brusque, et une queue 33,133 assurant le contact proprement dit en coopération avec le contact fixe 10,110, ledit moyen 32 étant une goupille centrale dépassante 32 et ledit moyen 132, un décrochement 132,
- dans le mode de réalisation à cliquet, une épingle d'accrochage 134 articulée élastiquement en rotation dans le boîtier et pivotant autour d'un axe géométrique, constituant le dispositif de fermeture brusque de contact ;
dans le mode de réalisation à déclencheur, un levier fourchu d'accrochage 34 pivoté autour d'un axe 35 et rappelé en sens horaire par un ressort 36, formant le dispositif de déclenchement brusque,
- un puissant ressort de contact 37,137 s'appuyant sur un appui fixe et, centré par le relief 31, ou par la gorge du relief 131 selon le cas, sur le contact mobile 29,129 qu'il repousse vers le fond de la fente du porte-contact 21,121, le point d'appui, au niveau du relief 31,131, étant situé entre les tourillons 30,130 et l'axe fixe, du porte-contact, formé par les pivots 22,122 de sorte que le ressort 37,137 sollicite, au travers du contact mobile, le porte-contact 21,121 en sens anti-horaire d'ouverture de contact,
- dans le mode de réalisation à déclencheur, un déclencheur 38 pivotant autour d'un axe 39, et dont les deux branches excentrées par rapport à l'axe d'articulation 39, présentent des fentes oblongues 41 incurvées recevant les deux prolongements dépassants de l'extrémité 24 de la biellette 19, ledit déclencheur présentant un court prolongement de butée 40 sensiblement perpendiculaire aux branches portant les fentes oblongues 41, ainsi qu'un ergot latéral 42 par lequel une branche adéquate de ressort 18 sollicite le déclencheur en rotation horaire autour de son axe 39 ;
dans le mode de réalisation à cliquet, un cliquet fourchu 138 pivotant autour d'un axe d'articulation 139 porté par le porte-contact 121 présentant deux branches 136 possédant chacune une courte surface d'appui 136a perpendiculaire au rayon géométrique qui la relie à l'axe 139, pour recevoir et maintenir l'extrémité 124 de la biellette 119 ; le cliquet présente un court prolongement de butée 140 sensiblement perpendiculaire aux branches 136 ainsi qu'un ressort de cliquet 142 qui sollicite le cliquet en rotation horaire autour de son axe 139,
- un levier entraîneur 43,143 qui est également articulé, à son extrémité supérieure, sur l'axe 39,139 du déclencheur ou du cliquet porté par le porte-contact et qui s'étend vers le bas, à peu près parallèlement à la direction du contact mobile 29,129, en présentant successivement une face de butée 44,144 contre laquelle s'appuie la butée 40,140 du déclencheur ou du cliquet selon le cas, un bossage 45,145 orienté vers la face correspondante du contact mobile 29,129, et un trou oblong terminal 46,146,
- un tringle en U 47,147 dont une extrémité pénètre dans le trou 46,146 du levier entraîneur 43,143 et dont l'autre se situe dans la course active de la bilame 13,113.

Dans les deux modes de réalisation ci-dessus, ces différentes pièces peuvent être montées entre deux flasques parallèles 48,148 et 49,149 solidaires par une traverse 50,150 centrant l'extrémité fixe du ressort 37,137 et présentant des perçages, à savoir des trous 51,151 pour l'axe fixe 17,117 de l'organe de manoeuvre, des trous 53,153 pour les pivots 22,122 du porte-contact, un ou des trou(s) oblong(s) 55,155, centré(s) sur les trous 53,153 pour recevoir respectivement le ou les ergot(s) 26,126 du porte-contact.

Dans le mode de réalisation à déclencheur, les deux flasques parallèles 48,49 comportent en outre des trous 52 pour l'axe commun 39 de déclencheur et de levier entraîneur et un trou oblong 54, centré sur le trou 52, pour recevoir l'ergot 42.

L'ensemble peut aussi bien être réalisé dans le boîtier et son couvercle correspondant et, dans ce cas, l'extrémité fixe du ressort 37,137 sera portée par un appui fixe du boîtier.

Le mécanisme peut encore comporter un indicateur de position 56,156, visible à travers un trou 57,157 du boîtier 1,101. Dans le mode de réalisation à déclencheur, l'indicateur 56 est pivoté par des pivots 58 dans des trous 59 des deux flasques ou du boîtier, des prolongements 60 portant des doigts internes 61 pénétrant dans des rainures oblongues 27 du porte-contact. Dans le mode de réalisation à cliquet, l'indicateur 156 est pivoté par un pivot 158 dans un trou 159 d'un flasque ou du boîtier, un prolongement 160 portant un téton interne 161 pénétrant dans une rainure oblongue 127 du porte-contact.

Dans les deux modes de réalisation, l'ensemble de ce mécanisme est compact et se loge à la partie supérieure du boîtier 1,101.

Le fonctionnement de l'appareil à déclencheur selon l'invention est le suivant :

Au repos, représenté sur la figure 1, le contact mobile 29 est loin du contact fixe 10 et se trouve appliqué par le ressort 37 contre le fond de la fente du porte-contact qui est ainsi sollicité en sens anti-horaire mais bloqué par butée des ergots 26 contre les extrémités supérieures des trous oblongs 55. L'organe de manoeuvre 15, pour sa part, est sollicité par son ressort 18 en sens horaire et l'extrémité 24 de la biellette 19 est légèrement éloignée de la portée 23 alors que le ressort 18 sollicite légèrement le déclencheur 38 en sens anti-horiare tendant à appliquer les deux branches sur la partie supérieure du porte-contact alors que les bouts dépassants de l'axe d'extrémité 24 de la biellette sont situés dans les extrémités proximales des fentes 41 des branches du déclencheur 38.

Lorsque l'utilisateur actionne la manette 16 pour une rotation anti-horaire de l'organe de manoeuvre 15 afin de fermer les contacts, la rotation de l'organe de manoeuvre 15 déplace la biellette, à peu près horizontalement vers la droite, entraînant la rotation horaire du porte-contact 21 et une compression progressive du puissant ressort 37. En effet, la biellette 19 ne peut pas s'échapper de la portée 23 du porte-contact qu'elle repousse car son extrémité 24 est maintenue en contact par les composantes des forces et leur direction, la portée 23 étant sensiblement radiale par rapport à l'axe 22 du porte-contact et perpendiculaire à la direction des composantes de force. Au bout d'un certain temps, les axes 17, 20 et l'extrémité 24 s'alignent, puis l'axe 20 passe au-dessus de la ligne rejoignant l'axe 17 et l'extrémité 24, puis, après une rotation supplémentaire, l'organe de manoeuvre 15 vient s'immobiliser contre une butée convenable du boîtier. L'ensemble formé par l'organe de manoeuvre 15, la biellette 19 et le porte-contact 21 est alors arc-bouté dans cette nouvelle position stable, contre l'action du ressort 37 (figure 7).

Au début de la rotation de l'organe de manoeuvre 15, le contact mobile 29, repoussé par le ressort 37 contre le fond de la fente du porte-contact 21, tend à tourner avec celui-ci mais les crochets du levier d'accrochage 34 accrochent les extrémités de la goupille 32 (figure 5) et la rotation du porte-contact 21 se poursuit seule, le contact mobile 29 étant immobilisé, et ce jusqu'au moment où la came 28 du porte-contact vient repousser le levier 34 (figure 6) vers le bas, libérant le contact mobile qui est alors projeté, en sens horaire, par le ressort 37 et vient frapper le contact fixe 10. On se trouve dans la position verrouillée de contact fermé (figure 7).

L'ouverture manuelle du contact s'effectue par action anti-horaire sur la manette 16, les phases précédentes se déroulant en ordre inversé sauf pour ce qui concerne la fermeture brusque.

Si, en position de contact fermé (figure 7), le percuteur 9 est actionné, il vient frapper le levier entraîneur 43 qui tourne en sens anti-horaire, ce qui a pour effet de basculer en sens anti-horaire le déclencheur 38 par l'intermédiaire des surfaces de butée 40 et 44 et les parties inférieures des fentes oblongues 41 emmènent la biellette en sens anti-horaire autour de son axe 20 et désengagent l'extrémité de biellette 24 de la portée 23 du porte-contact, cassant ainsi la genouillère. Le porte-contact est alors libre de basculer en sens anti-horaire sous la poussée du ressort 37 transmise par le contact mobile, entraînant l'ouverture rapide du contact. Simultanément (figure 8) l'effort du percuteur est transmis par le bossage 45 au contact mobile, provoquant dans tous les cas l'arrachage du contact mobile loin du contact fixe. Le ressort 18, lui, ramène l'organe de manoeuvre 15 dans sa position de repos initiale et la biellette 19 sur la partie du porte-contact 21 précédant la portée 23 et, finalement, tous les éléments se retrouvent dans la position de la figure 1.

De même, partant de la position de contact fermé, un déplacement suffisant de la bilame 13 entraîne vers la droite la tringle 47 qui bascule le levier entraîneur 43 avec les mêmes effets que précédemment.

Le fonctionnement de l'appareil à cliquet selon l'invention est le suivant :

Au repos, représenté sur la figure 9, le contact mobile 129 est loin du contact fixe 110 et se trouve appliqué par le ressort 137 contre le fond de la fente du porte-contact qui est sollicité en sens anti-horaire et bloqué par butée de l'ergot 126 contre l'extrémité supérieure du trou oblong 155. L'organe de manoeuvre 115, pour sa part, est sollicité par son ressort 118 en sens horaire. L'extrémité 124 de la biellette 119 est appliquée en sens horaire par le ressort 142 du cliquet sur la partie précédant la portée 123 du porte-contact.

Lorsque l'utilisateur actionne la manette 116 pour une rotation anti-horaire de l'organe de manoeuvre 115 afin de fermer les contacts, la rotation de l'organe de manoeuvre 115 déplace la biellette à peu près horizontalement vers la droite, entraînant la rotation horaire du porte-contact 121 et une compression progressive du puissant ressort 137. En effet, la biellette 119 ne peut pas s'échapper de la portée 123 du porte-contact qu'elle repousse car son extrémité 124 ne peut s'échapper de la portée 123 du porte-contact par l'effort de blocage entraîné par les branches d'accrochage 136 du cliquet lui-même maintenu à peu près fixe en rotation par le brin de son ressort 142, et par les composantes de force dont les lignes directrices sont en appui perpendiculaire par rapport à l'axe de rotation 139 du cliquet, ne générant ainsi aucun couple de déverrouillage du cliquet. Au bout d'un certain temps, les axes 117, 120 et 124 s'alignent, puis l'axe 120 passe au-dessus d'une ligne rejoignant les axes 117 et 124, l'organe de manoeuvre 115 venant s'immobiliser contre une butée convenable du boîtier. L'ensemble formé par l'organe de manoeuvre 115, la biellette 119 et le porte-contact 121 est alors arc-bouté dans cette nouvelle position stable, contre l'action du ressort 137 (figure 15), la genouillère formée au niveau de la portée 123 et de l'extrémité 124 étant incapable de s'ouvrir pour les raisons précitées.

Au début de la rotation de l'organe de manoeuvre 115, le contact mobile 129, repoussé par le ressort 137 contre le fond de la fente du porte-contact 121, tend à tourner avec celui-ci, mais l'épingle d'accrochage 134 accroche le décrochement 132 (figure 13) et la rotation du porte-contact 121 se poursuit seule en continuant à comprimer le ressort 137, emmagasinant ainsi une énergie mécanique, le contact mobile 129 étant immobilisé, et ce jusqu'au moment où la came 128 du porte-contact vient repousser l'épingle 134 (figure 14) vers le bas, libérant l'énergie accumulée et projetant le contact mobile, en sens horaire, par le ressort 137 sur le contact fixe 110. On se trouve alors dans la position verrouillée de contact fermé (figure 15).

L'ouverture manuelle du contact s'effectue par action anti-horaire sur la manette 116, les phases précédentes se déroulant en ordre inversé, sauf pour ce qui concerne la fermeture brusque.

Si, en position de contact fermé (figure 15), le percuteur 109 est actionné, il vient frapper le levier entraîneur 143 qui tourne en sens anti-horaire le cliquet 138 par l'intermédiaire des surfaces de butée 140 et 144, de sorte que la biellette est libre de basculer en sens anti-horaire autour de son axe d'extrémité 120, de sorte que son autre extrémité 124 s'échappe de la portée 123 du porte-contact, cassant ainsi la genouillère. Le porte-contact est alors libre de basculer en sens anti-horaire sous la poussée du ressort 137 transmise par le contact mobile et par la percussion du percuteur 109, entraînant l'ouverture rapide du contact. Simultanément (figure 16), l'effort du percuteur est transmis par le bossage 145 au contact mobile, provoquant dans tous les cas l'arrachage du contact mobile loin du contact fixe. Le ressort 118, lui, ramène l'organe de manoeuvre 115 dans sa position de repos initiale et finalement tous les éléments se retrouvent dans la position de la figure 9.

De même, partant de la position de contact fermé, un déplacement suffisant de la bilame 113 entraîne vers la droite la tringle 147 qui bascule le levier entraîneur 143 avec les mêmes effets que précédemment.

Dans ces modes de réalisation, les dispositions constructives font en sorte que l'ensemble des moments générés par les forces d'ouverture sont amplifiés par les rapports de bras de levier existant entre, d'une part, le point d'appui du ressort 37,137 et l'articulation 30,130 du contact mobile et, d'autre part, par les rapports existant entre le point de percussion 45,145 du levier entraîneur 43,143 et son axe de rotation 39,139 solidaire du porte-contact 21,121.

Le mode de réalisation préféré de l'invention, représenté aux figures 17 et 18, présente une configuration générale voisine de celle des modes de réalisation précédents et qui reprend en les combinant le cliquet et le déclencheur.

La pièce 38′ présente simultanément une surface de cliquet 138a et une surface de déclencheur 38a.

Ladite pièce 38′ a la forme d'une fourche, dont les deux bras excentrés par rapport à l'axe d'articulation 39′ de ladite pièce 38′, ont une forme en U, chaque branche supérieure 62 du U portant, dirigée vers l'intérieur du U, une surface de cliquet 138a analogue aux surfaces d'appui 136a citées précédemment, chaque branche inférieure 63 du U constituant une surface de déclenchement 38a, l'intervalle 41′ compris entre les branches inférieures et supérieures jouant le même rôle que les fentes oblongues 41 mentionnées plus haut.

Les figures 17 et 18 montrent notamment les pièces suivantes :
- 9′ percuteur de bobine de disjonction,
- 10′ contact fixe,
- 15′ organe de manoeuvre,
- 19′ biellette en forme d'étrier
- 21′ porte-contact,,
- 23′ portée,
- 24′ deuxième extrémité de biellette,
- 29′ contact mobile,
- 37′ ressort de contact,
- 43′ levier entraîneur,
- 45′ bossage.

Le levier entraîneur 43′ et la pièce 38′ sont pivotés indépendamment l'un de l'autre sur un axe commun 39′ porté par le porte-contact 21′. Le levier entraîneur 43′ porte un téton 65 s'étendant dans un trou oblong 66 de la pièce 38′. Lors du déclenchement par un moyen de disjonction, le téton 65 est en butée dans le trou oblong 66 de façon que l'entraînement de la pièce 38′ se produise immédiatement. En revanche, lors du réarmement du mécanisme de serrure, il existe à ce niveau un certain jeu de façon à permettre ledit réarmement.

Dans le prolongement de la portée 23′, le porte-contact 21′ comporte en outre une fente oblongue 64 dans laquelle se déplace la deuxième extrémité 24′ de la biellette 19′ lorsqu'elle s'échappe de la butée 23′ et que le porte-contact 21′ bascule en sens anti-horaire d'ouverture de contact sous la poussée du ressort 37′, suite au déclenchement d'un moyen de disjonction.

Lors de la fermeture de contact par actionnement horaire de l'organe de manoeuvre 15′, la surface de cliquet 138a maintient la deuxième extrémité 24′ de la biellette 19′ contre la portée 23′, l'empêchant d'aller dans la fente oblongue 64, et, par conséquent, le déplacement à peu près horizontal vers la droite de la biellette 19′ entraîne la rotation horaire du porte-contact 21′ comme il a été décrit précédemment.

En position de contact fermé, la surface de cliquet 138a est en contact avec la deuxième extrémité 24′ de la biellette 19′ appliquée contre la portée 23′ du porte-contact 21′. Comme précédemment, lors de l'actionnement du percuteur 9′, la surface de cliquet 138a s'éloigne de ladite deuxième extrémité 24′ de la biellette 19′. Ce n'est qu'alors que la surface de déclencheur 38a pourra venir en contact avec la biellette 19′ (figure 18).

On comprend donc que, si l'éloignement du cliquet 138a n'a pas permis l'échappement de la biellette, par exemple pour des raisons de déformation des matériaux, la surface de déclencheur 38a assure ledit échappement en dégageant positivement ladite extrémité 24′ de la biellette 19′, cette séquence s'effectuant de manière simultanée avec la poussée du bossage 45′ du levier entraîneur 43′ sur le contact mobile, destinée à provoquer l'arrachage du contact mobile 29′ loin du contact fixe 10′.

## Revendications

1. Appareil tel que disjoncteur ou disjoncteur différentiel, disposé dans un boîtier (1,101) de type modulaire présentant deux ou plusieurs bornes de raccordement (2,102 ; 3,103), au moins un contact fixe (10,10′,110) et au moins un contact mobile (29,129) susceptible de se rapprocher et de s'éloigner du contact fixe (10,10′,110), un mécanisme à genouillère actionné par un organe de manoeuvre (15,15′,115) et comportant une biellette (19,19′,119) articulée autour d'un premier axe (20,120) sur l'organe de manoeuvre (15,15′,115) et susceptible d'être entraîné par l'organe de manoeuvre (15,15′,115), un porte-contact rotatif (21,21′,121) dans lequel est pivoté au moins un contact mobile (29,29′,129) et présentant une portée (23,23′,123) contre laquelle s'applique la deuxième extrémité (24,24′,124) de la biellette (19,19′,119) pour l'entraînement du porte-contact rotatif (21,21′,121) en direction de fermeture de contact contre l'effet d'un puissant ressort de contact (37,37′,137) et des moyens susceptibles d'être actionnés par un moyen de disjonction (9,9′,109 ; 13,113) pour autoriser la cassure de la genouillère et la séparation du contact mobile (29,29′,129) d'avec le contact fixe (10,10′,110) caractérisé en ce que lesdits moyens susceptibles d'être actionnés par le moyen de disjonction (9,109 ; 13,113) comportent au moins une pièce (38,38′,138) articulée sur le porte-contact rotatif (21,21′,121) autour d'un axe excentré (39,39′,139) par rapport à l'axe de rotation (22,122) dudit porte-contact rotatif (21,21′,121) et coopérant avec ladite deuxième extrémité (24,24′,124) de la biellette (19,19′,119) pour assurer l'échappement de ladite extrémité (24,24′,124) loin de la portée (23,23′,123) du porte-contact (21,21′,121) en position de contact fermé lorsque ledit moyen de disjonction (9,9′,109 ; 13,113) est actionné.

2. Appareil selon la revendication 1, caractérisé en ce que ladite pièce forme un déclencheur (38) pivotant autour dudit axe excentré (39) du porte-contact (21) et présentant une partie (41) susceptible, lors de sa rotation, d'entraîner la biellette (19) en rotation autour de son premier axe (20) pour dégager la deuxième extrémité (24) de la biellette (19) loin de la portée (23) du porte-contact (21).

3. Appareil selon la revendication 1, caractérisé en ce que ladite pièce est un cliquet (138) pivotant autour dudit axe (139) excentré sur le porte-contact (121) et présentant une surface (136a) permettant, en complément de la portée (123) du porte-contact (121), de maintenir ladite deuxième extrémité (124) de la biellette (119) en appui sur ladite portée (123) en position de contact fermé et autorisant l'échappement spontané de ladite deuxième extrémité (124) de biellette (119) loin de la portée (123) du porte-contact (121).

4. Appareil selon l'ensemble des revendications 2 et 3, caractérisé en ce qu'il comporte simultanément un déclencheur (38a) et un cliquet (138a).

5. Appareil selon la revendication 4, caractérisé en ce que ledit déclencheur (38a) et ledit cliquet (138a) sont constitués d'une seule pièce (38′) présentant une surface de cliquet (138a), en contact avec ladite deuxième extrémité (24′) de la biellette (19′) appliquée contre la portée (23′) du porte-contact (21′) en position fermée, et une surface de déclencheur (138a) venant en contact avec ladite biellette (19′) après que la surface du cliquet (38a) a été éloignée pour autoriser l'échappement.

6. Appareil selon l'une quelconque des revendications 2, 4 et 5, caractérisé en ce que le déclencheur est réalisé sous forme d'une pièce en forme de fourche (38,38a) rappelée autour de son axe (39,39′) par un ressort (18) en direction de maintien de biellette, les bras dudit déclencheur présentant des fentes oblongues (41,41′) dans lesquelles peuvent se déplacer les parties d'extrémité (24,24′) de la biellette.

7. Appareil selon l'une quelconque des revendications 3, 4 et 5, caractérisé en ce que la portée (23′,123) est inclinée dans un sens favorisant l'échappement de l'extrémité (24′,124) de la biellette (19′,119) et en ce que le cliquet présente une surface (138a, 136a) de maintien de biellette sensiblement perpendiculaire au rayon géométrique rejoignant ladite surface à l'axe (39′,139) du cliquet.

8. Appareil selon la revendication 7, caractérisé en ce que le cliquet (138,138a) est réalisé sous forme d'une pièce en forme de fourche, rappelée autour de son axe (139,39′) par un faible ressort (142) en direction de maintien de biellette.

9. Appareil selon l'une quelconque des revendications 2 à 8, caractérisé en ce que le déclencheur et/ou le cliquet sont actionnés par un levier entraîneur (43,43′,143) sensible à l'action des moyens de disjonction et également monté pivotant sur le porte-contact (21,21′,121) sur un axe excentré.

10. Appareil selon la revendication 9, caractérisé en ce que ledit levier entraîneur (43,43′,143) est susceptible d'actionner le déclencheur et/ou le cliquet par l'intermédiaire d'une surface de butée (44,144) coopérant avec une surface de butée complémentaire (40, 140) du déclencheur et/ou du cliquet.

11. Appareil selon la revendication 10, caractérisé en ce que le levier entraîneur et le déclencheur et/ou le cliquet sont agencés de manière qu'il existe un jeu approprié entre eux lors du réarmement du mécanisme de serrure.

12. Appareil selon l'une quelconque des revendications 9 à 11, caractérisé en ce que ledit levier entraîneur (43,43′,143) comporte un bossage (45,145) susceptible de venir repousser le contact mobile (29,29′,129).

13. Appareil selon l'une quelconque des revendications 9 à 12, caractérisé en ce que le contact mobile (29,29′,129) est pivoté sur le porte-contact (21,21′,121) autour d'un axe (30,130) éloigné de l'axe de basculement (22, 122) du porte-contact, de sorte que l'ensemble des moments générés par les forces d'ouverture sont amplifiés par les rapports de bras de levier existant entre, d'une part, le point d'appui du ressort (37,37′, 137) sur le contact mobile (29,29′,129) et l'articulation (30,130) du contact mobile et, d'autre part, par les rapports existant entre le point de percussion (45,145) du levier entraîneur (43,43′,143) et son axe de rotation (39,39′,139).

14. Appareil selon l'une des revendications 1 à 13, caractérisé en ce que le contact mobile (29,29′,129) présente un relief (31,131) positionnant l'extrémité du ressort de contact (37, 37′,137), ledit relief étant situé de façon que la force dudit ressort, par le biais du contact mobile, tende à faire basculer le porte-contact en direction d'ouverture de contact.

15. Appareil selon l'une quelconque des revendications 1 à 14, caractérisé en ce que le porte-contact présente une fente permettant de loger le contact mobile (29,29′,129) basculant autour de son axe (30,130) dans le porte-contact (21,21′,121).

16. Appareil selon l'une quelconque des revendications 1 à 15, caractérisé en ce qu'il comporte un dispositif (34,134) de fermeture brusque de contact empêchant temporairement le mouvement du contact mobile (29,29′,129) pendant la rotation de fermeture du porte-contact (21,21′121) jusqu'au moment où une came (28,128) de celui-ci vient libérer le contact mobile qui se trouve alors projeté contre le contact fixe.

17. Appareil selon l'une quelconque des revendications 1 à 16, caractérisé en ce que la direction de la biellette (19,19′119) est sensiblement parallèle aux extrémités inférieure et supérieure du boîtier, le mécanisme étant logé sensiblement dans la partie supérieure du boîtier.

18. Appareil selon l'une quelconque des revendications 9 à 17, caractérisé en ce qu'une bilame (13,113) actionne le levier entraîneur (43,43′,143) par le biais d'une tringle (47,147).
